# EUROPÄISCHE PATENTSCHRIFT

(11) **EP 0 285 904 B1**
(45) Veröffentlichungstag und Bekanntmachung des Hinweises auf die Patenterteilung: **23.01.1991**
(21) Anmeldenummer: 88104597.5
(22) Anmeldetag: 23.03.1988
(51) Int. Cl.: B31B 23/86, B65D 33/08

(54) **Verfahren und Maschine zum paaarweisen Herstellen von Tragetaschen aus Kunststoffolie mit Seitennaht**
Method and machine for the production of plastic carrying bags in pairs from a plastic web with a side seam
Procédé et machine à fabriquer par paires des sacs à provision en plastique à partir d'une feuille plastique avec une couture latérale

(30) Priorität: 02.04.1987 DE 3711165; 19.11.1987 DE 8715327 U; 01.02.1988 DE 8801173 U
(43) Veröffentlichungstag der Anmeldung: 12.10.1988
(73) Patentinhaber: STIEGLER GMBH MASCHINENFABRIK, D-73635 Rudersberg (DE)
(72) Erfinder: Reifenhäuser, Hans, D-5210 Troisdorf (DE); Wagner, Robert, D-5210 Troisdorf-Sieglar (DE)
(74) Vertreter: Müller-Gerbes, Margot, Dipl.-Ing.

(56) Entgegenhaltungen:
- AT-B- 297 603

## Beschreibung

Die Erfindung betrifft ein Verfahren zum Herstellen von Tragetaschen aus Kunststoffolie mit Seitentrennschweißnähten und mit eingestanzten Grifflöchern, bei dem eine flachgelegte Schlauchfolienbahn kontinuierlich längs ihrer Mitte zum paarweisen Fertigen zweier Taschen wellenförmig, insbesondere sinusförmig unter Ausbildung von Wellenbergen und Wellentälern zu Halbschlauchbahnen aufgeschnitten wird, und die Wellenberge als Grifflochverstärkung umgefaltet und die Folienlagen der Halbschlauchbahnen so weit in Vorschubrichtung gegeneinander verschoben werden, bis die Wellenberge und Wellentäler der Halbschlauchbahnen auf gleicher Höhe synchron geführt werden, dann bei intermittierendem Bahnvorschub Grifflöcher gestanzt und die Seitennähte nebeneinanderliegender Taschen durch Trennschweißen quer zur Vorschubrichtung hergestellt und die entstehenden Taschen gestapelt werden.

Die Erfindung betrifft auch eine Maschine zum paarweisen Herstellen von Tragetaschen mit eingestanztem Griffloch, einer das Griffloch umgebenden Verstärkungsfolie und Seitenschweißnähten, aus einer flachgelegten Schlauchfolienbahn aus Kunststoff, enthaltend in Vorschubrichtung der Schlauchfolienbahn und Maschinenlängsachse aufeinderfolgend eine erste kontinuierlich arbeitende Abzugsvorrichtung für die Schlauchfolienbahn, die mit einer Bahnkantensteuerung ausgerüstet ist, eine kontinuierlich arbeitende Schneideinrichtung zum Auftrennen der Schlauchfolienbahn mit einem wellenförmig verlaufenden Trennschnitt in zwei Halbschlauchbahnen sowie einer Umfalteinrichtung zum Umfalten der entlang des wellenförmigen Trennschnittes ausgebildeten Wellenberge, eine Einrichtung zum partiellen Versetzen der Halbschlauchbahnen gegeneinander parallel zur Vorschubrichtung, eine zweite intermittierend arbeitende Abzugsvorrichtung zum schrittweisen Vorziehen der Halbschlauchbahnen, wobei zwischen der ersten und der zweiten Abzugsvorrichtung eine Ausgleichsvorrichtung für den intermittierenden Bahnvorschub vorgesehen ist, und eine periodisch während des Stillstandes der Halbschlauchbahnen betätigbare Stanze für die Grifflöcher, eine Querschneid- und Verschweißeinrichtung zum Verschweißen und Abtrennen der Tragetaschen, sowie eine Fördereinrichtung zum Ablegen der Tragetaschen.

Zur Erhöhung der Traglast von Tragetaschen ist es bekannt, die Grifflochbereiche zu verstärken. Tragetaschen mit Seitennaht, Griffloch und aufgeklebtem oder angeschweißtem Verstärkungsblatt, mit sinusförmigem Tragerand sind aus der US-PS 4125 220, DE-OS 32 22 376 (= GB 2121 721) oder zu Packen verblockt aus der DE-OS 34 24 748 (= US-PS 4690 280) bekannt. Die Verwendung von Klebstoff wird dabei als Nachteil empfunden, da dieser nicht nur umweltschädigend ist, sondern auch das Produkt verteuert.

Ein Verfahren zum paarweisen Herstellen von Tragetaschen aus einer wellenförmig aufgeschnittenen Schlauchbahn, bei dem die Wellenberge umgeschlagen und angeschweißt werden, und in die Umschläge die Grifflöcher gestanzt werden, (Oberbegriff von Anspruch 1) ist in der DE-PS 26 08 734 beschrieben. Die Durchführung des Verfahrens ist durch das Handling entlang der Schnittkante behindert, da zum Manipulieren wenig Raum ist, wodurch insbesondere das Umfalten und das Anschweißen der Wellenberge erschwert ist.

Aus der DE-PS 31 53 147 (= US-PS 4451 249) ist eine Maschine zum Herstellen von je zwei Beutelstapeln aus doppellagigem thermoplastischen Bahnmaterial bekanntgeworden, wobei eine Vorrichtung zum Aufschneiden der Schlauchbahn bzw. Doppelbeutel in Verbindung mit der Stapeleinrichtung für Doppelbeutel vorgesehen ist. Mit einer Maschine gemäß DE-PS 31 53 147 sind Tragetaschen mit sinusförmigem Tragerand nicht herstellbar.

Der Erfindung liegt die Aufgabe zugrunde, ein einfaches und wirtschaftliches Verfahren und eine Maschine zum paarweisen Herstellen von Seitennahtbeuteln mit etwa sinusförmigem Tragerand mit eingeschweißter Grifflochverstärkung vorzuschlagen. Dabei soll auch ausreichend Raum zum Manipulieren, wie Umfalten, Schweißen, Stanzen vorhanden sein. Es soll auch möglich sein, die Taschen zu packen zu verblocken.

Zur Lösung dieser Aufgabe lehrt die Erfindung ausgehend von dem gattungsgemäßen Verfahren, daß die Wellenberge erst nach einen Auseinanderziehen der Halbschlauchbahnen zumindest teilweise jeweils entweder nach außen oder nach innen zu Klappen umgefaltet werden, wobei die Wellenberge vor dem Umfalten elektrisch entladen und nach dem Umfalten vor dem Anschweißen wieder elektrisch aufgeladen werden, danach die Halbschlauchbahnen zum Ausgleichen zumindest eines Teiles des durch das Umfalten der Wellenberge entstandenen Spaltes wieder zusammengeführt werden und nach Erreichen des synchronen Laufes der Halbschlauchbahnen die Klappen an die Folienlagen der Halbschlauchbahnen bei schrittweisen Vorschub angeschweißt werden.

Das erfindungsgemäße Verfahren bietet sowohl produkt- wie auch verfahrenstechnische Vorteile gegenüber bekannten Methoden. Es ist umweltfreundlich, da es ohne Kleber arbeitet. Es entsteht auch kein Abfall. Für das Anschweißen der Klappen wird bevorzugt das Kontaktschweißverfahren angewendet. Bei einer Ausführung wird eine Vielzahl punktueller Schweißflächen nach Art eines Schweißrasters aufgebracht, wobei um das Griffloch herum ein dichtes Raster von punktuellen Schweißflächen zur Erhöhung der Tragfähigkeit und Ausreißfestigkeit ausgebildet wird. Das rastermäßige Punktschweißen erhöht die Reißfestigkeit und Griffigkeit des Tragerandes, ohne diesen zu steif zu machen. Eine andere Möglichkeit besteht in der Ausbildung strichförmiger Schweißflächen in Gestalt konkav gekrümmter das Griffloch umgebender Schweißstriche. Dieses mustermäßige Anschweißen der Klappen wird beim intermittierenden Vorschub der Halbschlauchbahnen im Stillstand durchgeführt.

Mit der erfindungsgemäßen Ausbildung der verschweißten Bereiche der Klappe mit den Taschenwänden gelingt es, die Schweißflächen auf die Stellen zu konzentrieren und zu beschränken, die zur Erhöhung der Festigkeit und Ausreißfestigkeit des Griffloches und damit zur Erhöhung der Tragfähigkeit der Tragetasche beitragen.

Für die Durchführung sind Schweißstempel und Schweißleisten mit der Gestalt der leicht konkav gekrümmten Striche einfach herzustellen. Die Breite der Schweißstriche kann relativ klein gehalten werden, sie liegt bevorzugt zwischen etwa 2 bis 4 mm. Die Breite richtet sich auch nach der Dicke der miteinander zu verschweißenden Folien. Die Länge und Anzahl der Schweißstriche richtet sich nach der Größe der Tragetasche und nach der Grifflochform. Bei kleinen Tragetaschen mit umgeschlagener Klappe kann beispielsweise bereits ein sichelförmig das Griffloch auf der Unterseite umgebender Schweißstrich oder zwei kleine leicht bogenförmige unterhalb bwz. seitlich der unteren Grifflochecken und symmetrisch zur Längsachse der Tragetasche angeordnete Schweißstriche ausreichend sein. Bei größeren Tragetaschen können die Klappen mit vier Schweißstrichen, die den vier Außenecken des Griffloches zugeordnet werden und diese sichelförmig umgeben, an den Folienlagen angeschweißt werden.

Die Tragetaschen können auch verblockt werden, wobei die Verblockung im ßereich einer Folienlage oder beider Folienlagen vorgenommen wird. Die Verblockung wird erfindungsgemäß oberhalb oder beidseitig der Grifflochzone vorgesehen.

Erfindungsgemäß kann auch Schlauchfolie mit einextrudierten materialverdickten Streifen verwendet werden, die im Bereich des späteren Tragerandes sich in den beiden Folienlagen erstrecken und in dem der Sinusschnitt verläuft. Damit ist eine besonders hohe Festigkeit des Tragerandes bzw. Grifflochbereiches möglich, da die Verstärkung sich zusätzlich über die ganze Taschenbreite erstreckt.

Bei dem erfindungsgemäßen Verfahren werden die Halbschlauchbahnen zumindest etwas seitwärts auseinandergezogen, um in der Mitte Raum zum Umfalten, Stanzen, Schweißen zu schaffen. Gemäß einer weiteren Ausgestaltung der Erfindung vertauschen die durch mittiges Aufschneiden der Schlauchfolienbahn erhaltenen zwei Halbschlauchbahn gegenseitig ihre Förderbahnen durch Umlenkung, so daß die vorher in der Mitte der Förderbahn verlaufenden Öffnungsschnittkanten der Halbschlauchbahnen an den Außenseiten der Förderbahn geführt werden und von den Außenseiten her die Wellenberge zu Klappen nach außen oder nach innen umgefaltet werden.

Damit ist an den Außenseiten ausreichend Raum für das Manipulieren vorhanden. Weiterhin ist vorgesehen, daß die Position der Halbschlauchbahnen nach der Umlenkung bzw. Auseinanderziehen der Halbschlauchbahnen mittels einer die Innenkanten oder Außenkanten der Halbschlauchbahnen abtastenden Steuerung geregelt wird, so daß die Wellenberge und Wellentäler synchron auf gleicher Höhe weitergeführt werden. Als Positionierungseinrichtung können verstellbare Walzen benutzt werden. Die Kantensteuerung ermöglicht den korrekten Einlauf der Halbschlauchbahnen in die nachfolgenden Einrichtungen zum Anschweißen der Klappen und Stanzen der Grifflöcher. Die beiden Umlenkeinrichtungen für die beiden Halbschlauchbahnen sind erfindungsgemäß unabhängig voneinander positionierbar ausgebildet, so daß sie auch zur genauen Lagesteuerung der später abzutrennenden Taschen beitragen.

Die erforderliche Verschiebung der Halbschlauchbahnen um eine halbe Wellenlänge gegeneinander kann entweder vollständig in einer Umlenkungseinrichtung nach dem Aufschneiden der Schlauchfolienbahn erfolgen oder aber in zwei Stufen. Hierbei wird vorgeschlagen, daß die Verschiebung um eine halbe Wellenlänge der Halbschlauchbahnen gegeneinander in zwei Stufen erfolgt, wobei die erste Teilverschiebung vor dem Umfalten und die zweite Teilverschiebung bis zur Synchronisierung des Laufes der Halbschlauchbahnen nach dem Umfalten der Wellenberge erfolgt.

Erfindungsgemäß können die Wellenberge ganz oder auch nur teilweise umgeschlagen werden. Der Sinusschnitt kann mit unterschiedlicher Amplitude und Wellenlänge ausgeführt werden. Bei geringen Amplituden der Wellenberge mit einer Höhe H von bis zu etwa 80 bis 90 mm sollte etwa der ganze Wellenberg umgefaltet werden. Bei Wellenbergen mit einer Höhe H von etwa 80 oder 90 bis 180 mm reicht das teilweise Umschlagen der Wellenberge zur Bildung der Verstärkung für das Griffloch aus.

Um das Verblocken der Taschen zu ermöglichen, werden nach einem weiteren Vorschlag der Erfindung die Klappen einer, insbesondere der unteren Folienlage der Halbschläuche schmaler, d.h. mit kleinerer Höhe als die Klappen der anderen Folienlage ausgeführt, so daß an einer Folienlage ein gegenüber der anderen Folienlage überstehender Randstreifen entsteht, der zum Verblocken der Taschen zu einem Packen benutzt werden kann. Der Verblockungsabschnitt, d.h. der überstehende Randstreifen, wird mit einer Perforation entlang der Umfaltkante der anderen Folienlage versehen, entlang der die Tasche von dem verblockten Packen abreißbar ist. Die Abreißperforation kann vor oder nach dem Trennahtschweißen gestanzt werden. Für Taschen, die zwei seitliche Verblockungsabschnitte erhalten sollen, wird vorgeschlagen, daß als auszusparende Gegenstücke für jeweils zwei Verblokkungsabschnitte, die zu beiden Seiten des Grifflochbereiches angeordnet sind, insbesondere mit bogenförmiger Schnittkante versehene Abschnitte aus der oberen Folienlage ausgestanzt werden. Dieses Ausstanzen kann vor oder nach dem Stanzen der Grifflöcher vorgenommen werden. In den Verblockungsabschnitt werden Aufhängelöcher gestanzt. Die seitlichen Verblokkungsabschnitte sind bevorzugt innerhalb der Taschenbreite und nicht direkt an die Seitennähte angrenzend angeordnet. Auf diese Weise wird erreicht, daß sich die Taschen im verblockten und hängenden Zustand für eine hinreichende Befüllung ausreichend leicht öffnen lassen.

Es ist auch möglich, einen Verblockungsabschnitt durch Abtrennen eines Randstreifens oder Abschnittes am umgefalteten Klappenrand einer Folienlage zu erhalten. Hierbei sollte der Trennschnitt für den Randstreifen mit einem beheizten Stanzmesser erfolgen, so daß die Schnittränder der Klappe mit der Folienlage verkleben bzw. verschweißen.

Mit dem erfindungsgemäßen Verfahren können Tragetaschen mit Seitennaht und Griffloch mit durch nach außen oder innen umgefalteten und zumindest teilweise angeschweißten Klappen verstärkten Grifflöchern mit sinusförmigem Tragerand unterschiedlicher Höhe (Amplitude) hergestellt werden.

Mit dem erfindungsgemäßen Verfahren erhält man Tragetaschen, bei denen Klappen im Bereich der sinusförmigen Schnittkanten durch Umfalten zumindest eines Teiles der Wellenberge parallel zur Bodenfaltkante nach außen oder nach innen gebildet sind und die Klappen mit der Vorder- und Rückwand der Tasche über mindestens einen geschweißten Bereich in Gestalt eines in bezug auf das Griffloch konkav gekrümmten, zumindest die seitlichen unteren Grifflochecken umgebenden Striches verschweißt sind.

Die erfindungsgemäße hergestellte Tragetasche weist eine hohe Tragfähigkeit auf; sie ist preiswert ohne Abfall herstellbar und weist eine große Einfüllöffnung auf.

Die Tragetaschen werden aus verschweißbaren thermoplastischen Kunststoffen, üblicherweise auf Basis von Polyolefinen, hergestellt. Die Folien können ein- oder mehrschichtig aufgebaut sein.

Ausgehend von der gattungsmäßigen Maschine schlägt die Erfindung eine verbesserte Anlage zum paarweisen Herstellen von Tragetaschen vor. Die erfindungsgemäße Maschine zeichnet sich dadurch aus, daß die Umfalteinrichtung für die Wellenberge der Einrichtung zum Versetzen nachgeordnet ist und diese auch zum Auseinanderfahren der Halbschlauchbahnen quer zur Vorschubrichtung dient, und mit paarweise beidseitig der Maschinenlängsachse angeordneten Umlenkfingern und Leitblechen zum Umfalten der Wellenberge der oberen und unteren Folienlagen der Halbschlauchbahnen nach innen oder außen bei kontinuierlichem Bahnenvorschub ausgerüstet ist, daß parallel zur Umfalteinrichtung an den Außenkanten der Halbschlauchbahnen jeweils eine Abstützvorrichtung angeordnet ist, daß direkt vor der Umfalteinrichtung eine elektrische Entladungseinrichtung und direkt nach der Umfaltvorrichtung eine elektrische Aufladeeinrichtung angeordnet sind, daß der hierauf folgenden Ausgleichsvorrichtung für den intermittierenden Bahnvorschub eine Steuerungseinrichtung mit Abtastkopf und Korrekturwalze für jede Halbschlauchbahn, die die Innen-oder Außenkanten abtastet, zur lagegenauen Positionierung der Halbschlauchbahnen zu den nachfolgend angeordneten intermittierend betätigbaren Bearbeitungsstationen nachgeordnet ist, und daß vor der Stanze für die Grifflöcher eine Kontaktschweißeinrichtung mit einem Ständer in der Maschinenlängsachse mit einer zwischen den Folienlagen geführten Gegenlagerplatte und von außen von oben und unten auf die Folienlagen einwirkenden heb- und senkbaren Schweißplatten vorgesehen ist.

Das Verrutschen der Folien beim Umfalten der Wellenberge wird dadurch vermieden, daß die Halbschlauchbahnen an den Außenkanten während des Umfaltens abgestützt werden. Die Abstützvorrichtung kann bevorzugt als Vorrichtung zum Einlegen der Bodenfalten ausgebildet sein. Falls Tragetaschen ohne Bodenfalten gefertigt werden sollen, ist nur eine einfache Abstützung vorzusehen.

Das lagegenaue Umfalten der Wellenberge wird des weiteren durch elektrostatische Entladung - Neutralisation - der Folie beim Beginn des Einschlagens in der Umfalteinrichtung erleichtert. Die positiv elektrostatisch aufgeladenen Folienlagen stoßen einander ab, durch die Neutralisation legen sich die Folienlagen beim Umfalten besser an und werden dann nach dem beendeten Umfalten wieder elektrostatisch aufgeladen, so daß sie nunmehr kleben bleiben und in dieser Position angeschweißt werden können. Eine vorteilhafte Ausbildung der Entlade- und Aufladeeinrichtung sieht vor, daß als Entladeeinrichtung zwei langgestreckte Stäbe parallel zur Vorschubrichtung A zwischen den beiden Folienlagen jedes Halbschlauches angeordnet und als Aufladeeinrichtung ein Stab quer zur Vorschubrichtung A auf die Halbschlauchbahnen von außen einwirkend, dessen nicht aktive Bereiche abgeschirmt sind, vorgesehen ist. Eine vorteilhafte und raumsparende Ausbildung der Maschine wird dadurch erreicht, daß die Umfalteinrichtung in einem Bereich angeordnet ist, in dem die Halbschlauchbahnen an einem Ständer vertikal von oben nach unten geführt sind.

Für das Umfalten der einzelnen Wellenberge der Halbschlauchbahnen ist es nicht erforderlich, daß die Wellenberge bereits synchron auf gleicher Höhe geführt werden. Um das Umfalten der Wellenberge und Eingreifen der Umlenkfinger und Anordnen der Leitbleche zu erleichtern, werden die Halbschlauchbahnen vor dem Einführen in die Umfalteinrichtung in der vorangehenden ersten Umlenkeinrichtung nach dem Auftrennen auseinandergezogen, um einen freien Raum in der Mitte zu schaffen. Durch das Umfalten der Wellenberge weg von der Mitte entsteht ein entsprechend großer Spalt zwischen den beiden Halbschlauchbahnen. Erfindungsgemäß ist vorgesehen, diesen Spalt wieder auf ein Minimum zu verringern, um die nachfolgende paarweise Bearbeitung der Tragetaschen, wie das Anschweißen der Klappen, das Stanzen der Grifflöcher mit einer in der Mitte der Förderbahn angeordneten Vorrichtung zu erleichtern. Wenn die Halbschlauchbahnen bereits in der ersten Umlenkvorrichtung so weit auseinandergezogen werden, daß die Wellenberge nebeneinander auf gleicher Höhe laufen, so entsteht beim nachfolgenden Umfalten der Klappen ein sehr großer Spalt. Deshalb ist es vorteilhaft, in der ersten Umlenkvorrichtung die Halbschlauchbahnen nur teilweise auseinanderzuziehen und teilweise gegeneinander zu verschieben. Erfindungsgemäß wird vorgeschlagen, daß dann zwischen der Umfalteinrichtung und Ausgleichsvorrichtung für den intermittierenden Bahnvorschub eine weitere Bahnumlenkungseinrichtung zum Zusammenführen der Halbschlauchbahnen quer zur Vorschubrichtung A und/oder Verschieben der Halbschlauchbahnen in Vorschubrichtung A gegeneinander angeordnet ist. Mit dieser Einrichtung kann einerseits der durch Umschlagen der Wellenberge geschaffene Freiraum auf das gewünschte Maß wieder verkleinert werden. Gleichzeitig ist es möglich, mit dieser Vorrichtung die Halbschlauchbahnen noch so weit gegeneinander in Vorschubrichtung zu verschieben - falls nicht schon vorher zumindest teilweise geschehen -, daß die Wellenberge der Halbschlauchbahnen auf gleicher Höhe synchron weitergeführt werden.

Um eine genaue Positionierung der umgeschlagenen Wellenberge für das Anschweißen der Klappen, das Stanzen der Grifflöcher, insbesondere die Zuordnung der Schweißflächen zu den Grifflöchern zu erreichen, ist erfindungsgemäß vorgesehen, daß die Position der Halbschlauchbahnen nach dem Umfalten der Wellenberge und nach der zweiten Umlenkeinrichtung durch Abtasten des Verlaufs der Innenkanten oder Außenkanten mittels einer Steuerungseinrichtung mittels Tastkopf erfaßt und geregelt wird. Für die Steuerung der Position der Halbschlauchbahnen sind beispielsweise heb- und senkbare Korrekturwalzen, über die die Halbschlauchbahnen einzeln geführt werden, vorgesehen. Von der genauen Zuordnung des Griffloches zu den Schweißflächen der angeschweißten umgeklappten Wellenberge hängt die Tragfähigkeit der hergestellten Tragetaschen ab.

Die Produktionssicherheit der Maschine ist dann gewährleistet, wenn die Schlauchbahn von der Schneideinrichtung zu jedem Zeitpunkt aufgeschnitten wird, um im aufgeschnittenen Zustand die nachfolgenden Vorrichtungsteile zu durchlaufen. Für den Fall, daß die Schlauchbahn nicht oder nicht vollständig durch die Schneideinrichtung aufgetrennt wird, ist neuerungsgemäß vorgesehen, daß zwischen der Schneideinrichtung zum Auftrennen der Schlauchbahn und der ersten Umlenkeinrichtung ein Notschalter zum Abschalten der Maschine vorgesehen ist, der in Abhängigkeit des Auftretens von nicht aufgetrennter Schlauchbahn aktiviert wird.

Auf diese Weise wird vermieden, daß durch nicht aufgeschnittene Folie die nachfolgenden Vorrichtungsteile und die ganze Maschine verstopft werden. Der Notschalter kann beispielsweise durch mechanische Abtastung oder mittels einer Fotozelle gesteuert werden.

Das kontinuierliche sinusförmige Aufschneiden der Schlauchbahn wird mit einer Vorrichtung erreicht, bei der das Messer der Schneideinrichtung mit einem die Drehbewegung des Messers steuernden ersten Motor ausgerüstet ist und das Messer mit erstem Motor auf einem quer zur Vorschubrichtung angeordneten Führungsbalken sitzt und gemeinsam mit einem zweiten Motor quer zur Vorschubrichtung hin- und herbewegbar ist. Der Sinusschnitt kann mit dieser Vorrichtung sowohl in der Amplitude als auch Wellenlänge frei eingestellt werden.

Die Erfindung wird im folgenden beispielhaft erläutert. Es zeigen in schematischer Darstellung
Figur 1 und 2 zwei verschiedene Tragetaschen in Ansicht
Figur 3 Schlauchbahn mit extrusionsverdickten Streifen
Figur 4 und 5 Ansichten von verblockten Tragetaschen
Figur 6 und 7 Tragetaschen mit seitlichen Verblockungsabschnitten
Figur 8 Verfahrensablauf zum paarweisen Herstellen von Tragetaschen gemäß Figur 1
Figur 9 ein weiterer Verfahrensablauf zum paarweisen Herstellen von Tragetaschen gemäß Figur 2
Figur 10 Verfahrensablauf zum paarweisen Herstellen von Tragetaschen mit Verblockungsabschnitten gemäß Figur 4
Figur 11 eine Seitenansicht einer Ausführungsform der Maschine
Figur 12 eine Aufsicht auf die Maschine nach Figur 11 ohne Schlauchbahn
Figur 13 ein Detail aus der Seitenansicht gemäß Fig. 11.

In den Figuren 1 bis 7 sind verschiedene nach der Erfindung herstellbare mit etwa sinusförmigem Tragerand ausgestattete Tragetaschen 10 mit Seitennähten 2 und mit durch die Klappen 51, 52 verstärkten Grifflöchern 4, mit Bodenfaltkante 3 und wahlweise eingelegter Bodenfalte 13 dargestellt. Die Grifflöcher können beliebige Formen aufweisen.

Die beiden Folienlagen 10a, 10b der Schlauchbahn aus thermoplastischem Kunststoff, siehe Figuren 8 bis 10, bilden die Vorderwand 10a und Rückwand 10b der Tasche. Entlang der Taschenöffnung sind die Wellenberge nach außen oder innen ganz, siehe Figur 2, oder teilweise umgeschlagen und bilden die vorderen und hinteren Klappen 51, 52. Die Klappen sind mit den Taschenwänden 10a, 10b zumindest in Teilbereichen, siehe gestrichelte Flächen 15, verschweißt. Das Verschweißen kann mustermäßig mit punktuellen Schweißflächen, z.B. als Raster erfolgen. Die Schweißflächen 15 können sich über die ganze Klappe erstrecken, siehe z.B. Figur 2, oder auch nur auf den das Griffloch umgebenden unmittelbaren Bereich beschränken, siehe z.B. Figur 1. Gemäß Figur 1 sind das Griffloch 4 sichelförmig mit geringem Abstand umgebende Schweißstriche 15 vorgesehen, die in bezug auf das Griffloch leicht konkav gekrümmt sind. Die Schweißflächen 15 in Gestalt der Schweißstriche umgeben zumindest die unteren Ecken des Griffloches, wo die höchsten Beanspruchungen beim Tragen auftreten. Diese Ausbildung derSchweißflächen ist rationell und bewirkt gleichzeitig eine hohe Ausreißfestigkeit.

Für das Herstellen von Tragetaschen mit durch Extrusion verdicktem Tragerand wird gemäß Figur 3 eine Schlauchfolie 1 eingesetzt, bei der der sinusförmige Öffnungsschnitt 11 bevorzugt innerhalb der verdickten Streifen 16, die in Längserstreckung der Schlauchfolie 1 verlaufen, ausgeführt ist. Auf diese Weise entstehen Wellenberge aus verdickter Folie, die als angeschweißte Klappen die Tragfähigkeit der Taschen und Ausreißfestigkeit der Grifflöcher wesentlich erhöhen. Die Verstärkung durch den extrusionsverdickten Streifen reicht sowohl bei ganz umgeschlagenem Wellenberg als auch bei nur teilweise umgeschlagenen Wellenberg bis zu den Seitennähten.

In den Figuren 4 und 5 sind verblockte packen 100 von Taschen 10 mit mittig oberhalb des Griffloches 4 ausgebildetem Verblockungsabschnitt 9, Aufhängelöchern 8 innerhalb des Verblockungsabschnittes und der Abreißperforationsreihe 7 dargestellt. Gemäß Figur 4 sind die Verblockungsabschnitte 9 an der Rückwand 10b der Tasche 10 durch Umfalten der hinteren Klappe 52 mit geringerer Höhe als der vorderen Klappe 51 gebildet, so daß die Klappe 52 der Rückwand 10b mit ihrer Umfaltkante 113b über die Umfaltkante 113a der Klappe 51 der Vorderwand 10a als Randstreifen 9 vorsteht, der als Verblockungsabschnitt 9 dient.

Es ist auch möglich, bei gleich großen Klappen 51, 52 einen mittigen Verblockungsabschnitt 9 an der Rückwand 10b zu schaffen, wenn, wie bei Figur 5 gezeigt, von der Vorderwand 10a ein Ausschnitt entlang der Kante 6 gemacht wird. Die Abreißperforationsreihe 7 verläuft direkt entlang dieser Schnittkante in der Rückwand 10b.

Figur 6 und 7 zeigen Taschen 10 mit zwei Verblockungsabschnitten 9 zu beiden Seiten des Griffloches 4. Die Klappen 51, 52 umfassen nur einen Teil der Wellenberge. Die Verblockungsabschnitte sind an den Enden der Umfaltkanten 113 angeordnet. Bei Figur 6 sind die Verblockungsabschnitte 9 durch beide Beutelwände gebildet und durch bogenförmige Abreißperforationsreihen 7 markiert. In jedem Verblockungsabschnitt 9 ist ein Aufhängeloch 8 vorgesehen. Bei der Ausführung gemäß Figur 7 sind an der Vorderseite der Tasche die Ausschnitte 6 mit bogenförmigen Kanten 61 an den Enden der Umfaltkanten 113 ausgebildet, die die Verblockungsabschnitte 9 an der Rückwand freigeben. Parallel zu der Kante 61 sind die Perforationsreihen 7 in der Rückwand vorgesehen, entlang der die Taschen 10 von dem Packen und den Verblockungsabschnitten 9 abgetrennt werden.

In Figur 8 ist schematisch der Verfahrensablauf zum Herstellen der Tragetaschen 10 mit umgeschlagener Klappe, beispielsweise gemäß Figur 1, dargestellt. Zum Herstellen von zwei Tragetaschen parallel nebeneinander wird von einer entsprechend breiten flachgelegten Schlauchbahn 1 ausgegangen. Die kontinuierlich in Vorschubrichtung A über die Station I zugeführte Schlauchfolienbahn 1 wird an der Station 11 mittig sinusförmig aufgeschnitten. Mit dem sinusförmigen Trennschnitt 11 entstehen die Halbschlauchbahnen 1a, 1b, die in der nachfolgenden Station 111 zumindest teilweise auseinandergezogen werden. Hierbei können die Halbschlauchbahnen 1a, 1b bereits so weit versetzt werden, daß die Wellenberge und Wellentäler synchron laufen. In der nachfolgenden Station V werden die Wellenberge 51, 52 der oberen und unteren Folienlagen 10a, 10b der Halbschläuche 1a, 1b einzeln entweder nach innen oder nach außen zumindest teilweise als Klappen 51, 52 umgeschlagen. Gleichzeitig können entlang der Außenfaltkanten 3 der Halbschlauchbahnen Bodenfalten 13 eingelegt werden. Hierzu ist die parallel zur Umfalteinrichtung angeordnete Bodenfalten-Einlegestation IV vorgesehen. Vor Beginn des Umfaltens werden die Wellenberge in der Station Va elektrisch entladen und nach Beendigung des Umfaltens in der Station Vb wieder elektrisch aufgeladen. Anschließend werden die Halbschlauchbahnen in der Station Vla wieder zusammengeführt, um den durch das Umfalten der Wellenberge in der Station V entstandenen großen Spalt S in der Mitte der Förderbahn zumindest teilweise auszugleichen und auf den Spalt S' zu verkleinern. Des weiteren werden die Halbschlauchbahnen beim Durchlaufen der Station Vla auf gleiche Höhe der Wellenberge gegeneinander verschoben, so daß sie spätestens ab hier synchron weiterlaufen. Bis hierhin erfolgt der Vorschub der Schlauchbahnen kontinuierlich. Das anschließende Anschweißen der Klappen an die Folienlagen, das Grifflochstanzen und das Trennschweißen zum Herstellen der Seitennähte und Abtrennen der Tragetaschen erfolgt intermittierend taktweise jeweils nach einem schrittweisen Vorschub um eine Tragetaschenbreite während des Stillstandes der Halbschlauchbahnen. Zunächst werden in der Station VI die nach außen oder innen umgefalteten Klappen 51, 52 an den oberen bzw. unteren Folienlagen der Halbschläuche angeschweißt, wobei die Verschweißungsflächen 15 Raster, Streifen, Strichlinien oder dergleichen bilden können. In der nächsten Station VII werden die Grifflöcher 4 gestanzt, in der nachfolgenden Station VIII die Seitennähte 2 durch Trennschweißen hergestellt und die abgetrennten Tragetaschen 10 einer nachfolgenden Fördereinrichtung zum Aufsammeln von Packen 100 zugeführt.

Bei dem beispielhaften Verfahrensablauf gemäß Figur 9 werden die sinusförmig aufgeschnittenen Halbschlauchbahnen 1a, 1b in der Station 111 auseinandergezogen und über zwei Faltstationen 111 so umgelenkt, daß die vorher rechts laufende Halbschlauchbahn 1a anschließend links weiterläuft und die vorher linke Halbschlauchbahn 1b rechts weiterläuft. Dadurch werden die Schnittkanten 11 zu den Außenseiten 20 der Förderbahn geführt und sind für die Bearbeitung und Manipulation leicht zugänglich.

Die weitere Bearbeitung kann wie bei Figur 8 beschrieben erfolgen, jedoch entfällt die zweite Einrichtung Vla für die Bahnumlenkung.

Sofern Taschen gemäß Figur 4 hergestellt werden sollen, wird z.B. wie in Figur 10 auszugsweise schematisch dargestellt, vorgegangen. In der Station V werden die Wellenberge 51, 52 der oberen und unteren Folienlage in unterschiedlicher Höhe U umgefaltet, so daß die Faltkante 113b der unteren Folienlage 10b über Faltkante 113a der oberen Folienlage 10a vorsteht. Dann werden die so gebildeten Klappen 51, 52 in der Station VI mit den Folienlagen verschweißt. In der Station VII wird nur das Griffloch 4 gestanzt. Hieran schließt sich als Station VIII die Trennahtschweißstation, die z.B. mit einer Verblockungseinrichtung kombiniert ist, an. Noch während des Schweißens der Seitennaht 2 wird die auf dem Packen 100 zuoberst liegende Tasche 10 in dem überstehenden Randstreifen 9 verblockt, d.h. während die Tasche noch in genauer Position von den Schweißbalken gehalten wird.

Für die Ausbildung von Taschen mit einem oder zwei Verblockungsabschnitten 9 z.B. gemäß Figur 5 und 7 werden bei einem Verfahren gemäß Figur 8 nach oder vor dem Stanzen der Grifflöcher 4 an Station VII aus der oberen Folienlage 10a der Halbschläuche die auszusparenden Abschnitte zu dem auf der unteren Folienlage zu bildenden Verblockungsabschnitt ausgestanzt. Gleichzeitig oder in einer nachfolgenden Station, jedoch vor der Trennschweißstation, kann eine Aufnahmetraverse mit Stanzeinheiten für die auf der unteren Folienlage verlaufende Perforationsreihe, die den Verblockungsabschnitt begrenzt und ggf. für die Aufhängelöcher vorgesehen sein. Die auf den Aufnahmetraversen montierten Stanzeinheiten sind auswechselbar und verstellbar und damit an unterschiedliche Taschenformen anpaßbar. Bei der Tasche gemäß Figur 6 entfällt das Ausstanzen von Abschnitten aus einer Folienlage.

Es ist auch möglich, nach der Trennschweißstation VIII eine Stanzstation für die zu Packen aufgesammelten und ggf. verblockten Taschen vorzusehen, in der zumindest die Aufhängelöcher in den Verblockungsbereichen und ggf. die Abreißperforationsreihe gestanzt werden.

Die Maschine zum Herstellen der Tragetaschen gemäß Figur 11, 12 und auszugsweise Figur 13 weist die in dem Abwickelständer 62 drehbar gelagerte Rolle 63 mit der Schlauchfolie 1 aus thermoplastischem Kunststoff auf. Die Schlauchfolie 1 wird in Vorschubrichtung A längs der Mittelachse 60 über die Abzugsvorrichtung 64 mit Tänzerrollen 66 geführt und mittels einer die Außenkanten der Schlauchfolie abtastenden Bahnsteuerungseinrichtung 65 kontinuierlich lagegesteuert von der Rolle 63 abgezogen. Der Abwickelständer ist mit einer elektrisch oder pneumatisch arbeitenden Bremseinrichtung ausgestattet. Die Maschine weist einen nicht näher bezeichneten Ständer auf, an dem in Vorschubrichtung aufeinanderfolgend die verschiedenen Bearbeitungsvorrichtungen entweder in der Mitte oder längs der Außenseiten der Vorderbahn montiert sind. Die Schlauchfolie wird nach dem geregelten Abziehen von dem Abwickelständer der Schneideinrichtung 68 zum wellenförmigen, insbesondere sinusförmigen Aufschneiden in zwei Halbschlauchbahnen zugeführt. Die Schneideinrichtung 68 weist einen Führungsbalken 683 auf, der in horizontaler Lage an einem vertikalen Ständer 89 so angeordnet ist, daß die aufzutrennende Schlauchfolie vertikal von unten nach oben an der Schneideinrichtung vorbeigeführt wird. Die Umlenkung der Schlauchbahn 1 aus der horizontalen Lage erfolgt über eine oder zwei Walzen 680 in die Vertikale, wobei die Schlauchbahn an der Schneideinrichtung vorbei über den Ständer 89 und an dessen gegenüberliegender Seite wieder herabgeführt wird. Um eine genaue und ausreichend glatte und gespannte Schlauchbahn zum Aufschneiden zu erhalten, sind vor dem Schneidmesser 681 und danach jeweils zwei Führungsrollen 684 vorgesehen. Die Schneideinrichtung 68 enthält das Messer 681, dessen Querbewegung auf dem Führungsbalken 683 mit einem ersten Motor gesteuert wird. Das Messer ist zusätzlich mit einem zweiten Motor ausgerüstet, der mit dem Messer hin und her auf dem Führungsbalken bewegt wird und der die Drehbewegung des Messers steuert. Auf diese Weise ist es möglich, die sich wiederholenden wellenförmigen oder sinusförmigen Trennschnittkurven kontinuierlich auszuführen und in ihren Längs- und Querabmessungen auf einfache Weise zu verändern, um sie an unterschiedliche Schnittkurven und Taschenabmessungen anzupassen. Vor der Schneideinrichtung 68 ist der Abtastkopf 67 für die Steuerung der Schlauchbahn angeordnet. Für den Fall, daß die Schlauchbahn 1 versehentlich nicht beim Vorbeiführen an der Schneideinrichtung 68 aufgeschnitten wird, ist nachfolgend der Schneideinrichtung an dem Ständer 89 der Notschalter 682 vorgesehen, der mechanisch oder mittels Lichtschranke oder Fotozelle oder dergleichen die Schlauchbahnen abtastet und beim Feststellen, daß die Schlauchbahn 1 nicht aufgetrennt wurde, die Maschine abschaltet. Von der Schneideinrichtung 68 werden die aufgeschnittenen Halbschlauchbahnen 1a, 1b nach oben über den Ständer 89 über Rollen auf der anderen Seite des Ständers wieder abwärts geführt. Diese Rollenführungen auf der Oberseite des Ständers sind zugleich als Umlenkungseinrichtungen 69, 70 für die beiden Halbschlauchbahnen ausgebildet und so angeordnet, daß die Halbschlauchbahnen unter Ausbildung eines mittleren Spaltes auseinandergezogen werden. Die Umlerikeinrichtungen sind auf unterschiedlicher Höhe zum Ständer 89 angeordnet, wodurch sich unterschiedliche Weglängen für die beiden Halbschlauchbahnen ergeben. Damit wird erreicht, daß die Halbschlauchbahnen einerseits in Pfeilrichtung C auseinandergeführt und gleichzeitig in Vorschubrichtung A gegeneinander verschoben werden. Um das spätere paarweise Schweißen und Stanzen der Halbschlauchbahnen im gleichen Takt zu ermöglichen, müssen die beim Aufschneiden entstandenen Wellenberge und Wellentäler Kopf an Kopf synchron geführt werden. Die erforderliche Verschiebung um eine halbe Wellenlänge der Halbschlauchbahnen gegeneinander kann entweder vollständig bereits in der ersten Umlenkungseinrichtung 69, 70 nach dem Aufschneiden der Schlauchbahn erfolgen oder aber in zwei Stufen. Hierbei erfolgt die erste Teilverschiebung ebenfalls mit der Umlenkungseinrichtung 69, 70 und die zweite Teilverschiebung bis zur Synchronisierung des Laufes der Halbschlauchbahnen nach dem Umfalten der Wellenberge in der Umfalteinrichtung mit Hilfe einer zweiten Umlenkungseinrichtung. Dieses stufenweise Verschieben in zwei Schritten mit dazwischen durchgeführter Umfaltung der Wellenberge hat den Vorteil, daß die Spreizwege in Pfeilrichtung C, also quer zur Vorschubrichtung A, kleiner gehalten werden können, und damit auch ein kleiner Abstand beim Zusammenführen der Halbschlauchbahnen in der Mitte nach dem Umfalten der Wellenberge überwunden werden muß.

Im Bereich der vertikalen am Ständer 89 abwärts geführten Strecke ist die Umfalteinrichtung 71 mit vier jeweils paarweise beidseitig der Maschinenlängsachse 60 angeordneten Umlenkfingern und Leitblechen vorgesehen. Hier werden die Wellenberge der Folienlage jeweils einzeln nach innen oder außen, je nach Anordnung der Umlenkeinrichtung 71, um den gewünschten Betrag umgeschlagen. Direkt vor Beginn des Umfaltens, d.h. vor der Umlenkeinrichtung 71, ist die elektrische Entladeeinrichtung 74 in Gestalt von zwischen Folienlagen im Bereich der durchlaufenden Wellenberge geführten Stäben angeordnet. Am Ausgang der Umfalteinrichtung 71 ist die elektrostatische Aufladeeinrichtung 75 in Gestalt eines quer zur Vorschubrichtung angeordneten Aufladestabes vorgesehen. Der Stab kann teilweise in den Bereichen, in denen nicht aufgeladen werden soll, abgeschirmt werden. Parallel zu der Umfalteinrichtung 71 sind an den Außenseiten der Maschine Abstützeinrichtungen 72 zum Abstützen der außenlaufenden Kanten der Halbschlauchbahnen vorgesehen. Diese Abstützeinrichtungen können zugleich als Einrichtung zum Einlegen von Bodenfalten ausgebildet sein. Nach der Aufladeeinrichtung ist eine weitere Bahnumlenkungsvorrichtung 73 vorgesehen. Diese Umlenkungseinrichtung 73 weist für jede Halbschlauchbahn Rollenführungen auf, die es ermöglichen, die Halbschlauchbahnen in Pfeilrichtung D wieder in der Mitte bis auf einen gewünschten Spalt S' zusammenzuführen. Des weiteren kann das Verschieben der Halbschlauchbahnen in Vorschubrichtung gegeneinander durch unterschiedliche Weglängen erfolgen. Hieran schließt sich die Ausgleichsvorrichtung 76 an. Die Ausgleichsvorrichtung 76 ist der Puffer für die Halbschlauchbahnen zwischen der kontinuierlichen Zuführung beim Abwickeln vom Abwikkelständer und dem intermittierenden abschnittweisen Vorschub für das Schweißen, Stanzen usw. Eine solche, z.B. mit Schlingen arbeitende den intermittierenden Bahnvorzug steuerende Ausgleichsvorrichtung ist beispielsweise in der DE-OS 25 14 600 beschrieben. In Vorschubrichtung schließen sich an die Ausgleichsvorrichtung 76 die intermittierend arbeitenden Vorrichtungen der Maschine, wie die Kontaktschweißeinrichtung 79 zum Anschweißen der umgefalteten Wellenberge als Klappen an die Folienlage, der Stanze 80 zum Stanzen der Grifflöcher und die Querschneid-und Schweißeinrichtung 83 an. Die gewünschten Positionen für das Griffloch, die Zuordnung der Schweißflächen der Klappen, die Seitenschweißnähte der Taschen müssen möglichst genau eingehalten werden. Um dieses zu ermöglichen, ist vor der Kontaktschweißeinrichtung 79 eine Steuerungseinrichtung vorgesehen. Die Steuerungseinrichtung weist den Abtastkopf 78 auf, der entweder die Innen- oder Außenkanten der beiden Halbschlauchbahnen, im gezeigten Beispiel die Innenkanten, abtastet. Die Korrektur der Position der Halbschlauchbahnen erfolgt mittels zwei quer zur Vorschubrichtung nebeneinander angeordneter Korrekturwalzen 77, die unterhalb der Abtastköpfe angeordnet sind, und über die die Halbschlauchbahnen geführt werden. Die Verstellung bzw. Korrektur der Position der Halbschlauchbahnen für den Einlauf in die nachfolgenden Vorrichtungen erfolgt durch Heben bzw. Senken der Korrekturwalzen 77, die einzeln steuerbar sind. Für den intermittierenden Vorschub der Halbschlauchbahnen sorgt die intermittierend arbeitende Folienvorschubeinrichtung 81 mit Vorschubwalzenpaar 82, die unmittelbar vor der Querschneid- und Schweißeinrichtung 83 angeordnet sind. Während des Stillstandes der Halbschlauchbahnen werden die Kontaktschweißeinrichtung 79, die Stanze 80 und die Schweißleisten der Einrichtung 83 betätigt. Die Stanze 80 und die Kontaktschweißeinrichtung 79 sind mittig längs der Mittelachse angeordnet und mit den entsprechenden Werkzeugteilen für das paarweise Herstellen von Tragetaschen und Bearbeiten der beiden Halbschlauchbahnen ausgestattet. Die Kontaktschweißeinrichtung 79 weist den Ständer 791 auf, der in der Mittelachse 60 der Maschine in dem freien Raum zwischen den Halbschlauchbahnen angeordnet ist. An dem Ständer sind die nach beiden Seiten zwischen die Folienlagen der Halbschlauchbahnen eingreifenden Gegenlagerplatten 792 befestigt. Unterhalb bzw. Oberhalb der Halbschlauchbahnen sind die an dem Ständer auf und ab bewegbaren Schweißstempel 793, insgesamt vier, montiert. Die Schweißstempel sind mit einer den gewünschten Schweißflächen für das Anschweißen der Wellenberge entsprechenden Konfiguration ausgebildet. Die Steuerungseinrichtung 79 dient auch der richtigen Zuordnung der zu stanzenden Grifflöcher zu den Schweißflächen, mit denen die Wellenberge an die Folien angeschweißt werden, und die das Griffloch umgeben.

Die paarweise von der Querschneid- und Schweißeinrichtung 83 abgetrennten Tragetaschen werden nachfolgend auf einem Ablagerost oder umlaufenden Bändern 91 abgelegt und von den Greifarmen 901 der rotierenden Fördereinrichtung 90 in Pfeilrichtung E erfaßt und nach einem Schwenk von 180° auf einer Sammelstelle abgelegt. Die Sammelstelle kann beispielsweise aus zwei Kettenförderern 92 bestehen, die parallel nebeneinander angeordnet sind und die jeweils mit einer umlaufenden Kette mit hochstehenden Pins 93 ausgerüstet sind. Jeweils auf dem der Fördereinrichtung 90 am nächsten stehenden Pin wird ein Packen Tragetaschen gesammelt und nach Erreichen einer vorbestimmten Anzahl die Kette um einen Rapport, der mindestens einer Taschenbreite entspricht, in Pfeilrichtung H weiterbewegt. Die gesammelten Packen werden dann von dem Kettenförderer 92 abgenommen und beispielsweise in Kartons abgepackt. Die beiden Kettenförderer 92 können in ihrem Abstand zueinander verstellt werden. Sie können entweder mit einem gemeinsamen Antrieb, ggf. mit jeweils separater Regelung, oder auch jeder Kettenförderer mit einem eigenen Antrieb ausgestattet sein. Die Antriebe für die Kettenförderer können z.B. über ein Zählwerk, das mit der Fördereinrichtung gekoppelt ist, gesteuert werden.

Es ist auch möglich, andere Ablage- und Fördersysteme nach der Querschneid- und Schweißeinrichtung 83 anzuordnen. Beispielsweise können die Ablage- und Fördereinrichtungen Stapelplatten mit einem oder mehreren hochstehenden Pins aufweisen, auf denen die Tragetaschen zu Packen aufgesammelt und mittels einer zugeordneten Verblockungseinrichtung verblockt und/ oder perforiert werden. Auch die Aufhängelöcher können hier gestanzt werden. Eine Perforierstanze zum Markieren von Abreißlinien kann beispielsweise auch vor oder nach der Stanze 80 in der Maschine angeordnet sein.

Um verblockte Tragetaschen gemäß Figur 5 oder Figur 7 herzustellen, ist auf der oberen Folienlage ein Abschnitt wegzustanzen, der den Verblockungsabschnitt 9 auf der unteren Folienlage freigibt. Dieses Ausstanzen kann vorteilhaft nach dem Anschweißen der umgefalteten Wellenberge in der Kontaktschweißeinrichtung 79 und vor dem Stanzen der Grifflöcher mit der Stanze 80 oder danach in einer zusätzlichen nicht näher dargestellten Stanzeinrichtung erfolgen. Auch diese Stanzeinrichtung ist in der Mittelachse 60 der Maschine anzuordnen und weist an einem Ständer eine Gegenlagerplatte auf, die zwischen die beiden Folienlagen der Halbschlauchbahnen eingreift. An dem Ständer sind dann oberhalb der Halbschlauchbahnen heb- und senkbare Stanzmesser befestigt.

In Figur 13 ist der Bereich der Maschine von der Schneideinrichtung 68 bis zur Stanze 80 für die Grifflöcher gemäß Figur 11 vergrößert dargestellt. Hieraus ist die Führung der Schlauchfolie 1 bzw. Halbschlauchbahnen über Rollen 680, 684 und die einzelnen Bearbeitungsstationen deutlicher erkennbar.

## Patentansprüche

1. Verfahren zum Herstellen von Tragetaschen aus Kunststoffolie mit Seitentrennschweißnähten und mit eingestanzten Grifflöchern, bei dem eine flachgelegte Schlauchfolienbahn kontinuierlich längs ihrer Mitte zum paarweisen Fertigen zweier Taschen wellenförmig, insbesondere sinusförmig unter Ausbildung von Wellenbergen und Wellentälern zu Halbschlauchbahnen aufgeschnitten wird, und die Wellenberge als Grifflochverstärkung umgefaltet werden und die Folienlagen der Halbschlauchbahnen so weit in Vorschubrichuntg gegeneinander verschoben werden, bis die Wellenberge und Wellentäler der Halbschlauchbahnen auf gleicher Höhe synchron geführt werden, dann bei intermittierendem Bahnvorschub Grifflöcher gestanzt und die Seitennähte nebeneinanderliegender Taschen durch Trennschweißen quer zur Vorschubrichtung hergestellt und die entstehenden Taschen gestapelt werden, dadurch gekennzeichnet, daß die Wellenberge nach einem Auseinanderziehen der Halbschlauchbahnen (1a, 1b) quer zur Vorschubrichtung zumindest teilweise jeweils entweder nach außen oder nach innen zu Klappen (51, 52) umgefaltet werden, wobei die Wellenberge vor dem Umfalten elektrisch entladen und nach dem Umfalten vor dem Anschweißen wieder elektrisch aufgeladen werden, danach die Halbschlauchbahnen zum Ausgleichen zumindest eines Teiles des durch das Umfalten der Wellenberge entstandenen Spaltes (S) wieder zusammengeführt werden und nach Erreichen des synchronen Laufes der Halbschlauchbahnen (1a, 1b) die Klappen (51, 52) an die Folienlagen (10a, 10b) der Halbschlauchbahnen bei schrittweisen Vorschub angeschweißt werden.

2. Verfahren nach Anspruch 1, dadurch gekennzeichnet, daß die durch mittiges Aufschneiden der Schlauchfolienbahn (1) erhaltenen zwei Halbschlauchbahnen (1a, 1b) gegenseitig ihre Förderbahnen durch Umlenkung vertauschen, so daß die vorher in der Mitte der Förderbahn verlaufenden Öffnungsschnittkanten (11) der Halbschlauchbahnen (1a, 1b) an den Außenseiten (20) der Förderbahn geführt werden und von den Außenseiten (20) her die Wellenberge zu Klappen (51, 52) nach außen oder nach innen umgefaltet werden.

3. Verfahren nach Anspruch 1 oder 2, dadurch gekennzeichnet, daß die Position der Halbschlauchbahnen nach dem Umlenken bzw. Auseinanderziehen mittels einer die Innenkanten oder Außenkanten der Halbschlauchbahnen abtastenden Steuerung geregelt wird..

4. Verfahren nach Anspruch 1, dadurch gekennzeichnet, daß die Verschiebung um eine halbe Wellenlänge der Halbschlauchbahnen gegeneinander in zwei Stufen erfolgt, wobei die erste Teilverschiebung vor dem Umfalten und die zweite Teilverschiebung bis zur Synchronisierung des Laufes der Halbschlauchbahnen nach dem Umfalten der Wellenberge erfolgt.

5. Verfahren nach Anspruch 1, dadurch gekennzeichnet, daß eine mit durch Extrusion verdickten Streifen (16), die sich im Bereich des späteren Tragerandes der Taschenwände erstrecken, ausgebildete Schlauchfolie verwendet wird.

6. Verfahren nach Anspruch 1, dadurch gekennzeichnet, daß die Klappen (52) einer Folienlage (10b) der Halbschlauchbahnen schmaler als die Klappen (51) der anderen Folienlage (10a) ausgeführt werden, so daß an einer Folienlage (10b) ein gegenüber der Umfaltkante (113a) der anderen Folienlage (10a) ein als Verblockungsabschnitt (9) zum Verblocken der Taschen benutzbarer Randstreifen übersteht.

7. Verfahren nach Anspruch 1, dadurch gekennzeichnet, daß aus der oberen Folienlage der Halbschläuche (1a, 1b) ein oder zwei Ausschnitte (6) als auszusparende Gegenstücke für jeweils zwei an der Rückwand der Tragetasche auszubildende Verblockungsabschnitte (9) im Bereich des späteren Tragerandes ausgestanzt werden, in die wahlweise Aufhängelöcher und eine Abreißperforation gestanzt werden.

8. Maschine zum paarweisen Herstellen von Tragetaschen mit eingestanztem Griffloch, einer das Griffloch umgebenden Verstärkungsfolie und Seitenschweißnähten, aus einer flachgelegten Schlauchfolienbahn aus Kunststoff, enthaltend in Vorschubrichtung der Schlauchfolienbahn und Maschinenlängsachse aufeinderfolgend eine erste, kontinuierlich arbeitende Abzugsvorrichtung (64) für die Schlauchfolienbahn, die mit einer Bahnkantensteuerung (65) ausgerüstet ist, eine kontinuierlich arbeitende Schneideinrichtung (68) zum Auftrennen der Schlauchfolienbahn mit einem wellenförmig verlaufenden Trennschnitt in zwei Halbschlauchbahnen sowie einer Umfalteinrichtung (71) zum Umfalten der entlang des wellenförmigen Trennschnittes ausgebildeten Wellenberge, eine Einrichtung (69,70) zum partiellen Versetzen der Halbschlauchbahnen gegeneinander parallel zur Vorschubrichtung, eine zweite, intermittierend arbeitende Abzugsvorrichtung (81) zum schrittweisen Vorziehen der Halbschlauchbahnen, wobei zwischen der ersten und der zweiten Abzugsvorrichtung eine Ausgleichsvorrichtung für den intermittierenden Bahnvorschub vorgesehen ist, und eine periodisch während des Stillstandes der Halbschlauchbahnen betätigbare Stanz (80) für die Grifflöcher, eine Querschneid- und Verschweißeinrichtung (83) zum Verschweißen und Abtrennen der Tragetaschen, sowie eine Fördereinrichtung (90) zum Ablegen der Tragetaschen, dadurch gekennzeichnet, daß die Umfalteinrichtung (71) für die Wellenberge der Einrichtung (69, 70) zum Versetzen nachgeordnet ist und diese (69, 70) auch zum Auseinanderfahren der Halbschlauchbahnen quer zur Vorschubrichtung dient, und mit paarweise beidseitig der Maschinenlängsachse (60) angeordneten Umlenkfingern und Leitblechen zum Umfalten der Wellenberge der oberen und unteren Folienlagen (10a, 10b) der Halbschlauchbahnen (1a, 1b) nach innen oder außen bei kontinuierlichem Bahnenvorschub ausgerüstet ist, daß parallel zur Umfalteinrichtung an den Außenkanten der Halbschlauchbahnen jeweils eine Abstützvorrichtung angeordnet ist, daß direkt vor der Umfalteinrichtung (71) eine elektrische Entladungseinrichtung (74) und direkt nach der Umfaltvorrichtung eine elektrische Aufladeeinrichtung (75) angeordnet sind, daß der hierauf folgenden Ausgleichsvorrichtung (76) für den intermittierenden Bahnvorschub eine Steuerungseinrichtung mit Abtastkopf (78) und Korrekturwalze (77) für jede Halbschlauchbahn, die die Innen- oder Außenkanten abtastet, zur lagegenauen Positionierung der Halbschlauchbahnen zu den nachfolgend angeordneten intermittierend betätigbaren Bearbeitungsstationen nachgeordnet ist, und daß vor der Stanze (80) für die Grifflöcher eine Kontaktschweißeinrichtung (79) mit einem Ständer in der Maschinenlängsachse (60) mit einer zwischen den Folienlagen geführten Gegenlagerplatte und von außen von oben und unten auf die Folienlagen einwirkenden heb- und senkbaren Schweißplatten vorgesehen ist.

9. Maschine nach Anspruch 8, dadurch gekennzeichnet, daß als Entladungseinrichtung (74) zwei langgestreckte Stäbe parallel zur Vorschubrichtung A zwischen den beiden Folienlagen jeder Halbschlauchbahn angeordnet und als Aufladeeinrichtung (75) ein Stab quer zur Vorschubrich- . tung A auf die Halbschlauchbahnen von außen einwirkend, dessen nicht aktive Bereiche abgeschirmt sind, vorgesehen ist.

10. Maschine nach Anspruch 8 oder 9, dadurch gekennzeichnet, daß die Halbschlauchbahnen im Bereich der Umfalteinrichtung (71) vertikal von oben nach unten an einem Ständer (89) geführt sind.

11. Maschine nach einem der Ansprüche 8 bis 10, dadurch gekennzeichnet, daß zwischen Umfalteinrichtung (71) und Ausgleichsvorrichtung (76) eine weitere Bahnumlenkungseinrichtung (73) zum Zusammenführen der Halbschlauchbahnen (1a, 1b) quer zur Vorschubrichtung A und/oder Verschieben der Halbschlauchbahnen in Vorschubrichtung gegeneinander angeordnet ist.

12. Maschine nach Anspruch 8, dadurch gekennzeichnet, daß das Messer (681) der Schneideinrichtung (68) mit einem die Drehbewegung des Messers steuernden ersten Motor ausgerüstet ist und das Messer (681) mit erstem Motor auf einem quer zur Vorschubrichtung angeordneten Führungsbalken (683) sitzt und gemeinsam mit einem zweiten Motor quer zur Vorschubrichtung hin- und herbewegbar ist.

13. Maschine nach einem der Ansprüche 8 bis 12, dadurch gekennzeichnet, daß zwischen der Schneideinrichtung (68) zum Auftrennen der Schlauchbahn und der ersten Umlenkeinrichtung (69, 70) ein Notschalter (682) zum Abschalten der Maschine vorgesehen ist, der in Abhängigkeit des Auftretens von nicht aufgetrennter Schlauchbahn (1) aktiviert wird.

## Revendications

1. Procédé de fabrication de sacs en feuilles de plastique avec soudures de séparation latérales et poignées découpées où, pour la fabrication par paires de deux sacs, une bande tubulaire continue posée à plat fait l'objet d'une découpe ondulatoire, plus précisément sinusoïdale, le long de son axe médian, créant des sommets et des creux dans des demi-bandes tubulaires, où les sommets sont repliés en guise de renfort de poignée et les parois des demi-bandes tubulaires sont décalées l'une par rapport à l'autre dans le sens de l'avance jusqu'à ce que les sommets et creux des demi-bandes tubulaires soient amenés à même hauteur en course synchrone et où, ensuite, par avance intermittente de la bande, les poignées sont découpées, les soudures latérales des sacs juxtaposés effectuées par soudage de séparation perpendiculairement par rapport au sens de l'avance et les sacs ainsi fabriqués sont empilés, caractérisé en ce que les sommets de la découpe sinusoïdale, après un écartement des demi-bandes tubulaires (1a, 1b) perpendiculairement par rapport au sens de l'avance sont repliés du moins partiellement vers l'extérieur ou vers l'intérieur pour former des rabats (51, 52), où les sommets sont déchargés électriquement avant le pliage et rechargés électriquement après le pliage et avant le soudage, après quoi les demi-bandes tubulaires sont rapprochées pour compenser au moins une partie de l'intervalle formé par le repli des sommets (S) et, après obtention d'une course synchrone des demi-bandes tubulaires (1a, 1b), les rabats (51, 52) sont soudés aux parois (10a, 10b) des demi-bandes tubulaires lors de l'avance intermittente.

2. Procédé selon la revendication 1, caractérisé en ce que les deux demi-bandes tubulaires (1a, 1b) obtenues par le découpage central de la bande tubulaire (1) permutent leurs voies de transport par retournement de sorte que les arêtes de coupe, situées auparavant au milieu de la voie de transport (1) des demi-bandes tubulaires (1a, 1b), sont amenées sur les côtés extérieurs (20) de la voie de transport et, à partir des côtés extérieurs (20), les sommets sont repliés vers l'extérieur ou vers l'intérieur en rabats (51, 52).

3. Procédé selon la revendication 1 ou 2 caractérisé en ce que la position des demi-bandes tubulaires après le retournement ou l'écartement est réglée au moyen d'un réglage balayant les bords intérieurs ou extérieurs des demi-bandes tubulaires.

4. Procédé selon la revendication 1 caractérisé en ce que le décalage d'une demi-longueur entre sommets des demi-bandes tubulaires s'effectue en deux étapes, à savoir le premier décalage partiel avant le pliage et le deuxième décalage partiel, jusqu'à synchronisation de la course des demi-bandes tubulaires, après le pliage des sommets.

5. Procédé selon la revendication 1 caractérisé en ce que la feuille tubulaire utilisée présente une bande renforcée par extrusion (16) qui s'étend dans la région du futur côté de prise des parois du sac.

6. Procédé selon la revendication 1, caractérisé en ce que les rabats (52) d'une paroi (10b) des demi-bandes tubulaires sont plus étroits que les rabats (51) de l'autre paroi (10a) de sorte qu'une bande latérale utilisée comme segment de reliage (9) pour le reliage des sacs dépasse du bord de pliage (113a) de l'autre paroi (10a).

7. Procédé selon la revendication 1 caractérisé en ce qu'un ou deux segments (6) sont découpés dans la paroi supérieure des demi-bandes tubulaires (1a, 1b) comme pendant à évider pour les deux segments de reliage (9) à prévoir dans la paroi postérieure du sac dans la région du futur côté de prise, dans lesquels sont découpés au choix des orifices de suspension et une perforation de déchirure.

8. Machine pour la fabrication par paires de sacs avec poignée découpée, feuille de renfort entourant la poignée et soudures latérales à partir d'une bande tubulaire continue en plastique posée à plat, comportant successivement dans le sens d'avance de la bande tubulaire et de l'axe longitudinal de la machine un premier dispositif d'extraction (64) pour la bande tubulaire continue à fonctionnement continu muni d'un dispositif de réglage des côtés de la bande (65), un dispositif de découpage à fonctionnement continu (68) pour diviser la bande tubulaire continue par une découpe ondulatoire en deux demi-bandes tubulaires, un dispositif de pliage (71) pour le pliage des sommets formés le long de la découpe ondulatoire, un dispositif (69, 70) de déplacement partiel des demibandes tubulaires l'une par rapport à l'autre, parallèlement au sens de l'avance, d'un deuxième dispositif d'extraction à fonctionnement intermittent (81) pour l'avance progressive des demi-bandes tubulaires, où un dispositif de compensationpour l'avance intermittente de la bande est prévu entre le premier et le deuxième dispositif d'extraction et une presse de perforation (80) pour les poignées à actionnement périodique pendant l'arrêt des demi-bandes tubulaires, un dispositif de découpage transversal et de soudage (83) pour le soudage et la séparation des sacs ainsi qu'un convoyeur (90) pour le dépôt des sacs caractérisée en ce que le dispositif de pliage (71) des sommets de la découpe sinusoïdale est situé en aval du dispositif de déplacement (69, 70), que celui-ci (69, 70) sert aussi au déploiement des demi-bandes tubulaires perpendiculairement au dispositif d'avance et est équipé de doigts de retournement disposés en paires de part et d'autre de l'axe longitudinal de la machine (60) et de déflecteurs pour le repli vers l'intérieur ou vers l'extérieur des sommets des parois supérieure et inférieure (10a, 10b) de demi-bandes tubulaires (1a, 1b) en cas d'avance continue des bandes, qu'un dispositif de support parallèle au dispositif de pliage est disposé contre chaque bord extérieur des demibandes tubulaires, qu'un dispositif de décharge électrique (74) est disposé juste avant le dispositif de pliage (71) et un dispositif de charge électrique (75) est disposé juste après le dispositif de repli, que le dispositif de compensation (76) le suivant pour l'avance intermittente de la bande est situé en aval d'un dispositif de réglage avec tête de balayage (78) et cylindre de correction (77) pour chaque demi-bande tubulaire qui balaie les côtés intérieurs ou extérieurs pour un positionnement exact des demi-bandes tubulaires pour les postes de traitement à actionnement intermittent situés en aval et qu'un dispositif de soudage par contact (79) est prévu avant la presse de découpage (80) pour les poignées avec un montant dans l'axe longitudinal de la machine (60), une plaque de butée glissée entre les parois et des plaques de soudage qui peuvent être relevées et abaissées et agissent sur les parois par l'extérieur, du haut et du bas.

9. Machine selon la revendication 8 caractérisée en ce que deux tiges allongées sont disposées parallèlement au sens de l'avance A entre les deux parois de chaque demi-bande tubulaire en guise de dispositif de décharge (74) et qu'une tige perpendiculaire au sens de l'avance A agit de l'extérieur sur les demi-bandes tubulaires, dont les régions non actives sont isolées, en guise de dispositif de charge.

10. Machine selon la revendication 8 ou 9 caractérisée en ce que les demi-bandes tubulaires sont guidées verticalement de haut en bas contre un support (89) dans la région du dispositif de pliage (71).

11. Machine selon une des revendications 8 à 10 caractérisée en ce qu'un autre dispositif de retournement des bandes (73) est disposé entre le dispositif de pliage (71) et le dispositif de compensation (76) pour le rapprochement des demi- bandes tubulaires (1a, 1b) perpendiculairement au sens de l'avance A et/ou le décalage des demi- bandes tubulaires dans le sens de l'avance l'une par rapport à l'autre.

12. Machine selon la revendication 8 caractérisée en ce que la lame (681) du dispositif de coupe (68) est équipée d'un premier moteur commandant le mouvement rotatif de la lame et que la lame (681) est logée avec le premier moteur sur une traverse de guidage (683) perpendiculaire au sens de l'avance et peut être avancée ou reculée avec un deuxième moteur perpendiculairement au sens de l'avance.

13. Machine selon une des revendications 8 à 12, caractérisée en ce qu'un commutateur d'urgence (682) pour l'arrêt de la machine est prévu entre le dispositif de coupe (68) pour la séparation de la bande tubulaire et le premier dispositif de retournement (69, 70) et est activé par l'arrivée d'une bande tubulaire (1) non coupée.

## Claims

1. A method for manufacturing plastics carrier bags with lateral welding seams and with punched grip holes, in which a flat-laid tubular film web is cut open continually along its centre in undulating manner, for manufacturing in pairs two bags, in particular is cut sinusoidally with formation of wave crests and wave troughs to form half tube webs, and the wave crests are folded over as grip hole reinforcement and the film layers of the half tube webs are displaced against each other so far in the feed direction, until the wave crests and the wave troughs of the half tube webs are led synchronously at the same height, then with intermittent sheet feed, grip holes are punched and the side seams of bags lying next to each other are produced by cut-off welding transverse to the feed direction and the bags being formed are stacked, characterised in that after pulling apart the half tube webs (1a, 1b) transverse to the feed direction, the wave crests are folded over in each case at least partially outwards or inwards to form flaps (51, 52), wherein, before folding over, the wave crests are electrically discharged and after folding over and before welding on, are electrically charged again, after which the half tube webs are guided together for adjusting at least one part of the gap (S) being formed by folding over the wave crests, and, once the synchronous movement of the half tube webs (1a, 1b) is achieved, the flaps (51, 52) are welded onto the film layers (10a, 10b) of the half tube webs with gradual feed.

2. A method according to claim 1, characterised in that the two half tube webs (1 a, 1 b), formed by central cutting open of the tubular film web (1) are deflected to switch conveyor belts, so that the opening cut edges (11) of the half tube webs (1a, 1b) extending in the centre of the conveyor belt are guided on the outer sides (20) of the conveying belt and the wave crests are folded over outwards or inwards from the outer sides (20) to form flaps (51, 52).

3. A method according to claim 1 or 2, characterised in that the position of the half tube webs is regulated after deflecting or pulling apart by means of a controlling means scanning the inner edges or the outer edges of the half tube webs.

4. A method according to claim 1, characterised in that the displacement occurs by half a wave length of the half tube webs against each other in two stages, with the first partial displacement occurring before folding over and the second partial displacement up to synchronisation of the movement of the half tube webs occurring after folding over the wave crests.

5. A method according to claim 1, characterised in that a tube film is used, formed with strips (16) thickened by extrusion, which extend in the region of the following supporting edge of the bag walls.

6. A method according to claim 1, characterised in that the flaps (52) of one film layer (10b) of the half tube webs are designed to be narrower than the flaps (51) of the other film layer (10a), so that on one film layer (10b) an edge strip, able to be used as blocking section (9), for blocking the bags, projects relative to the folding edge (113a) of the other film layer (10a).

7. A method according to claim 1, characterised in that one or two cut-outs (6) are punched out from the upper film layer of the half tubes (1 a, 1b) as opposite parts to be set aside for two respective blocking sections (9) in the region of the following support edge to be formed on the rear wall of the carrier bag, into which are punched, as a matter of choice, hanging holes and a tear off perforation.

8. A machine for manufacturing in pairs carrier bags with a punched grip hole, a reinforcing film surrounding the grip hole and lateral welded seams, from a flat-laid tubular plastics film web, containing in the feed direction of the tubular film web and the machine longitudinal axis, successively a first continually operating drawing-off device (64) for the tubular film web, which is provided with a web edge control (65), a continually operating cutting device (68) for separating the tubular film web with an undulating extending cut into two half tube webs, as well as a folding device (71) for folding the wave crests formed along the undulating cut, a device (69, 70) for partial shifting of the half tube webs against each other, parallel to the feed direction, a second intermittently operating drawing-off device (81) for gradual pulling of the half tube webs, wherein between the first and the second drawing-off device there is provided an adjusting device for the intermittent sheet feed, and a punch (80), for the grip holes, able to be activated periodically during the resting time of the half tube webs, a transverse cutting and welding device (83) for welding and separating the carrier bags, as well as a conveying device (90) for taking away the carrier bags, characterised in that the folding device (71) for the wave crests is arranged after the device (69, 70) for displacing, and this device (69, 70) also serves to drive apart the half tube webs transverse to the feed direction, and is provided with guide fingers and guide plates, arranged in pairs on both sides of the machine longitudinal axis (60), for folding over the wave crests of the upper and lower film layers (10a, 10b) of the half tube webs (1a, 1b) inwards and outwards with continual sheet feed, in that in each case parallel to the folding device there is arranged a supporting device on the outer edges of the half tube webs, in that directly in front of the folding device (71) there is arranged an electric discharge device (74) and, directly after the folding device, an electric charging device (75), in that there is arranged after the adjusting device (76), following this, for the intermittent sheet feed, a control device with a scanning head (78) and correction roller (77) for each half tube web, which scans the inner and outer edges, the control device being arranged for the location- accurate positioning of the half tube webs to the subsequently arranged intermittently actuatable processing stations, and in that there is provided in front of the punch (80) for the grip holes a contact welding device (79) with a stand in the machine longitudinal axis (60) having an abutment plate guided between the film layers and welding plates able to be raised and lowered, acting on the film layers from outside, from above and below.

9. A machine according to claim 8, characterised in that as discharging device (74) two extended rods are arranged, parallel to the feed device A, between both film layers of each half tube web and as charging device (75), there is provided transverse to the feed device A on the half tube webs effective from outside, a rod, the non active regions of which are shielded.

10. A machine according to claim 8 or 9, characterised in that the half tube webs are guided vertically from above downwards on a stand (89) in the region of the folding device (71).

11. A machine according to one of claims 8 to 10, characterised in that between the folding device (71) and adjusting device (76) there is arranged a further web guiding device (73) for leading together the half tube webs (1a, 1b) transverse to the feed direction A and/or displacing the half tube webs in the feed direction against each other.

12. A machine according to claim 8, characterised in that the blade (681) of the cutting device (68) is provided with a first motor controlling the rotational motion of the blade, and the blade (681) sits with the first motor on a guide beam (683), arranged transverse to the feed device and together with a second motor is able to be moved to and fro transverse to the feed direction.

13. A machine according to one of claims 8 to 12, characterised in that between the cutting device (68) for separating the tube web and the first guiding device (69, 70) there is provided an emergency switch (682) for disconnecting the machine and which is activated in dependence on a tube web (1) appearing which is not separated.
